# EUROPÄISCHE PATENTSCHRIFT

(11) **EP 1 753 605 B1**
(45) Veröffentlichungstag und Bekanntmachung des Hinweises auf die Patenterteilung: **20.04.2011**
(21) Anmeldenummer: 04786196.8
(22) Anmeldetag: 31.08.2004
(51) Int. Cl.: B31F 1/07

(54) **WALZENANORDNUNG FÜR DAS PRÄGEN VON BAHNFÖRMIGEN MATERIALIEN**
ROLLER ARRANGEMENT FOR EMBOSSING WEB-SHAPED MATERIALS
SYSTEME DE ROULEAUX POUR LE GAUFRAGE DE MATIERES SOUS FORME DE BANDE

(30) Priorität: 09.09.2003 DE 20313976 U
(43) Veröffentlichungstag der Anmeldung: 21.02.2007
(73) Patentinhaber: SAUERESSIG GMBH & CO., 48691 Vreden (DE)
(72) Erfinder: SAUERESSIG, Kilian, 48691 Vreden (DE)
(74) Vertreter: Tönhardt, Marion
(86) Internationale Anmeldenummer: PCT/DE2004/001920
(87) Internationale Veröffentlichungsnummer: WO 2005/025852

(56) Entgegenhaltungen:
- DE-A- 19 912 225
- GB-A- 1 197 354
- US-A- 5 297 919
- US-B1- 6 283 018

## Beschreibung

Die Erfindung betrifft eine Walzenanordnung für das Prägen von bahnförmigen Materialien, insbesondere von bahnförmigen Papier- und Tissuematerialien, mit einer Patrize, auf der ein erstes Prägemuster aus einer Vielzahl voneinander beabstandeter Erhebungen angeordnet ist, und einer Matrize, auf der ein zweites Prägemuster aus einer Vielzahl voneinander beabstaudeter Erhebungen angeordnet ist, wobei die Erhebungen des ersten Prägemusters in Freiräume des zweiten Prägemusters versenkbar sind.

Wenn das erste Prägemuster und das zweite Prägemuster geometrisch so aufeinander abgestimmt sind, daß die Erhebungen wechselseitig an einer Anzahl von Punkten im wesentlichen übereinstimmen, ist eine Mikrorißprägung möglich, das heißt, durch die Geometrie der Prägemuster werden die Fasern des bahnförmigen Materials gebrochen und deren Wasseraufnahmefahigkeit wird stark erhöht. Bei der Prägung von bahnförmigem Papier- und Tissuematerialien setzen sich nun Papierfasern und auch Staub in den Zwischenräumen des Prägemusters fest und verunreinigen Patrize und Matrize stark. Bisher mußte die Produktion unterbrochen werden, um die Walzen zu reinigen und wieder ein gutes Prägeergebnis zu erzielen.

Aus der US 5,297,919 A ist eine Walzenanordnung für das Prägen von bahnförmigen Materialien bekannt, mit einer Patrize, auf der ein erstes Prägemuster aus einer Vielzahl voneinander beabstandeter Erhebungen angeordnet ist, und einer Matrize, auf der ein zweites Prägemuster aus einer Vielzahl voneinander beabstandeter Erhebungen angeordnet ist. Des Weiteren ist vorgesehen, dass die Erhebungen des ersten Prägemusters in Freiräume des zweiten Prägemusters versenkbar sind, wobei die Erhebungen des Prägemusters der Patrize oder der Matrize in in Umfangsrichtung beabstandeten Reihen angeordnet sind.

Aus der DE 199 12 225 A ist eine gattungsgemäße Walzenanordnung bekannt, mit einer Reinigungswalze, die Bürsten aufweist, welche auf eine Prägewalze einwirken und die gesamte Oberfläche des Prägemusters der Prägewalze bearbeiten und folglich auch zwangsläufig zwischen den Reihen aus den Erhebungen des Prägemusters der Prägewalze wirken.

Es ist die Aufgabe der vorliegenden Erfindung, eine Walzenordnung für das Prägen von bahnförmigen Materialien so zu gestalten, daß eine besonders effektive Reinigung zwischen den Reihen aus den Erhebungen des Prägemusters der Prägewalze im laufenden Betrieb erfolgen kann.

Diese Aufgabe wird durch eine Walzentanordnung nach Anspruch 1 gelöst. Erfindungsgemäß ist vorgesehen, daß die Erhebungen des Prägemusters der Patrize oder der Matrize in in Umfangsrichrung von Patrize oder Matrize beabstandeten Reihen angeordnet sind und daß zumindest eine Reinigungswalze vorgesehen ist, mit in Umfangsrichtung angeordneten Reinigungselementen, welche zwischen den Reihen aus den Erhebungen des Prägemusters der Patrize oder Matrize laufen. Zweckmäßigerweise ist sowohl für die Patrize, als auch für die Matrize je eine Reinigungswalze vorgesehen, die außerhalb des Weges des bahnformigen Materials zum Zusammenwirken jeweils mit der Patrize oder Matrize aufgebaut sind. Während des Betriebes laufen dann die Reinigungselemente ständig zwischen den Erhebungen des jeweiligen Prägemusters und nehmen Papierfasem und Staub mit.

Erfindungsgemäβ sind die Reinigungselemente messerartige Reinigungsstege, deren Geometrie an die Geometrie des Prägemusters angepaßt ist.

Vorteilhaft sind die Reinigungselemente in Umfangsrichtung der Reinigungswalze beabstandet, so daß diese sich selbst reinigen.

Die Reinigungselemente können auch in Achsenrichtung der Reinigungswalze radial versetzt angeordnet sein, um einen ruhigen und rupffreien Lauf der Reinigungswalze zu gewährleisten.

Schließlich ist auch vorgesehen, daß die Erhebungen im Prägemuster schachbrettartig angeordnet sind, wobei die Form der einzelnen Erhebungen von nachgeordneter Bedeutung ist. Beispielsweise können die Erhebungen in Draufsicht kreuzförmig, quadratisch, oval oder dergleichen sein, solange beim Zusammenwirken zwischen Patrize und Matrize die gewünschte Mlicrorißprägung erfolgen kann

Im folgenden soll die Erfindung anhand der Zeichnung näher erläutert werden. Es zeigt
- Figur 1: eine schematische Darstellung einer Patrize nach einer ersten Ausführungsform der Erfindung;
- Figur 2: eine schematische Darstellung einer Reinigungswalze zum Zusammenwitken. mit der Patrize aus Figur 1;
- Figur 3: eine schematische Darstellung einer Patrize nach einer zweiten Ausführungs- form der Erfindung;
- Figur 4: eine schematische Darstellung einer Reinigungswalze zum Zusammenwirken mit der Patrize der Figur 3;
- Figur 5: eine Veranschaulichung des Laufweges der Reinigangselemente der Figur 2 zwischen den Erhebungen der Patrize aus Figur 1;
- Figur 6: eine Veranschaulichung des Laufweges der Reinigungselemente der Figur 4 zwischen den Erhebungen der Patrize der Figur 3;
- Figur 7: eine schematische Darstellung einer Patrize nach einer dritten Ausführungs- form der Erfindung;
- Figur 8: eine schematische Darstellung einer Reinigungswalze im Zusammenwirken mit der Patrize aus Figur 7; und
- Figur 9: eine schematische Darstellung des Zusammenwirkens von Patrize und Reini- gungswalze nach Figur 7 bzw. Figur 8.

Die in Figur 1 dargestellte Patrize 10 weist ein Prägemuster von aus in Umfangsrichtung der Patrize in Reihen 12, 14 angeordneten Erhebungen 6 auf, die in Draufsicht alle identisch und kreuzartig geformt sind, wobei die Erhebungen 16 weiterhin im Schachbrettmuster angeordnet sind. Mit der Patrize nach Figur 1 arbeitet eine Reinigungswalze 20 nach Figur 2 zusammen, auf der eine Vielzahl von Reinigungsstegen, 26, 26', 28 angebracht sind, welche ebenfalls in Umfangsrichtung in Reihen 22, 24 angeordnet sind. Die Reinigungsstege 26, 26' jeder Reihe sind in Umfangsrichtung voneinander beabstandet, damit die Reinigungswirkung beim Betrieb kurzzeitig unterbrochen wird und verhindert wird, daß sich die Reinigungsstege 26, 26', die nur mit kanppem Abstand die Erhebungen passieren, selbst verstopfen. Angesammelte Papierfasern können durch die Unterbrechung zwischen den Reinigungsstegen 26, 26' von der Reinigungswalze abgezogen werden. In axialer Richtung der Prägewalze 20 sind die Reinigungsstege 26, 28 radial voneinander versetzt, derart, daß in einer Gruppe aus Reinigungsstegen diese nacheinander zwischen den beabstandeten Reihen der Erhebungen laufen, so daß ein Rupfen der Reinigungswalze 20 in der Patrize verhindert wird. Die winkelige Anordnung der Reinigungsstege 26, 28 ist dabei derart getroffen, daß immer nur ein Reinigungssteg zur Zeit auf einer Axiallinie der Reinigungswalze 20 läuft.

Figur 3 zeigt eine schematische Darstellung einer Variante einer Patrize 30, bei der die Erhebungen 36 zwar ebenfalls in Reihen 32, 34 und schachbrettartig angeordnet sind, jedoch mit größerem Abstand voneinander als bei der Ausführungsform nach Figur 1. Dementsprechend ist die Reinigungswalze 40 der Figur 4 mit breiteren Reinigungsstegen 44, 46', 48 ausgestattet, so daß auch hier die Papierfasern und der Staub zwischen den Reihen 32, 34 vollständig erfaßt werden.

Figur 5 zeigt den Laufweg A der Reinigungswalze 20 zwischen den Erhebungen des Prägemusters der Patrize 10 aus Figur 1. Durch die geometrische Abstimmung der Form der Erhebungen und der Dimension der Reinigungsstege wird sichergestellt, daß sämtliche Fasern und sämtlicher Staub von der Oberfläche der Prägewalze abgenommen werden, so daß ein gutes Prägeergebnis erzielt wird. Die Verhältnisse für die Patrize 30 nach Figur 3 und der Laufweg B der Reinigungswalze 40 nach Figur 4 sind in Figur 6 gezeigt.

Figur 7 zeigt ein drittes Ausführungsbeispiel einer Patrize mit einem Muster regelmäßig beabstandeter, im wesentlichen rechtwinkliger Erhebungen 50, die in ihrer Umfangskontur leicht konvex ausgebildet sind. Ein Muster für eine mögliche zugehörige Reinigungswalze ist in Figur 8 gezeigt. Die in Umfangsrichtung verlaufenden Reinigungsstege 52 sind entsprechend den Beabstandungen der Erhebungen 50 der Patrize gemäß Figur 7 mit horizontal verlaufenden Stegabschnitten 54 versehen, wobei in Axialrichtung benachbarte Stegabschnitte 54 durch einen Freiraum 56 voneinander getrennt sind. Das Zusammenwirken von Patrize nach Figur 7 mit der Reinigungswalze nach Figur 8 ist in Figur 9 veranschaulicht.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung wesentlich sein.

## Patentansprüche

1. Walzenanordnung für das Prägen von bahnförmigen Materialien, insbesondere von bahnförmigen Papier- und Tissuematerialien, mit
- einer Patrize, auf der ein erstes Prägemuster aus einer Vielzahl voneinander beabstandeter Erhebungen angeordnet ist, und
- einer Matrize, auf der ein zweites Prägemuster aus einer Vielzahl voneinander beabstandeter Erhebungen angeordnet ist;
wobei die Erhebungen des ersten Prägemusters in Freiräume des zweiten Prägemusters versenkbar sind;
und wobei die Erhebungen (16, 36) des Prägemusters der Patrize (10, 30) oder der Matrize in in Umfangsrichtung beabstandeten Reihen (12, 14; 32, 34) angeordnet sind und zumindest eine Reinigungswalze (20, 40) vorgesehen ist, mit in Umfangsrichtung angeordneten Reinigungselementen (26, 26' 28; 46, 46', 48), welche zwischen den Reihen (12, 14 bzw. 32, 34) aus den Erhebungen des Prägemusters der Patrize oder Matrize laufen,
**dadurch** gekennzeichet, dass die Reinigungselemente messerartige Reinigungsstege sind.

2. Walzenanordnung nach Anspruch 1, **dadurch gekennzeichnet, dass** die Reinigungselemente (26, 26'; 46, 46') in Umfangsrichtung der Reinigungswalze (20; 40) beabstandet sind.

3. Walzenanordnung nach Anspruch 1, **dadurch gekennzeichnet, dass** die Reinigungselemente (26, 28; 46, 48) in Achsenrichtung der Reinigungswalze (20; 40) radial versetzt angeordnet sind.

4. Walzenanordnung nach Anspruch 1, **dadurch gekennzeichnet, dass** die Erhebungen im Prägemuster schachbrettartig angeordnet sind.

## Claims

1. A roller arrangement for embossing web-shaped materials, in particular web-shaped paper and tissue materials, comprising
- a punch on which a first embossing pattern encompassing a plurality of spaced-apart elevations is arranged, and
- a matrix on which a second embossing pattern encompassing a plurality of spaced-apart elevations is arranged;
wherein the elevations of the first embossing pattern can be lowered into free spaces of the second embossing pattern;
and wherein said spaced-apart elevations (16, 36) of the embossing pattern of said punch (10, 30) or said matrix are positioned in rows (12, 14; 32, 43) that are spaced apart in circumferential direction while at least one cleaning roller (20, 40) is provided which comprises cleaning elements (26, 26', 28; 46, 46', 48) being arranged in circumferential direction while extending between rows (12, 14 or 32, 34, respectively) of elevations of the embossing pattern of said punch or said matrix,
**characterized in that** said cleaning elements are knife-type cleaning bars.

2. The roller arrangement of claim 1, **characterized in that** said cleaning elements (26, 26'; 46, 46') are spaced apart in the circumferential direction of said cleaning roller (20; 40).

3. The roller arrangement of claim 1, **characterized in that** said cleaning elements (26, 28; 46, 48) are radially offset in axial direction of said cleaning roller (20; 40).

4. The roller arrangement of claim 1, **characterized in that** said elevations in the embossing pattern are arranged in a checkered manner.

## Revendications

1. Ensemble de rouleaux pour le gaufrage de matériaux en bande, en particulier des matériaux de papier et tissu en bande, comportant
- un poinçon sur lequel est réalisé un premier modèle de gaufrage formé d'une pluralité de protubérances à distance les unes des autres, et
- une matrice, sur laquelle est réalisé un deuxième modèle de gaufrage formé d'une pluralité de protubérances à distance les unes des autres ;
les protubérances du premier modèle de gaufrage étant propres à s'engager dans les espaces libres du deuxième modèle de gaufrage ;
et les protubérances (16, 36) du modèle de gaufrage du poinçon (10, 30) ou de la matrice étant disposées dans des rangées (12, 14 ; 32, 34) écartées les unes des autres dans la direction circonférentielle, et il est prévu au moins un rouleau de nettoyage (20, 40) avec des éléments de nettoyage (26, 26', 28 ; 46, 46', 48), qui sont agencés dans la direction circonférentielle et qui s'étendent entre les rangées (12, 14 ou 32, 34) formées par les protubérances du modèle de gaufrage du poinçon ou de la matrice,
**caractérisé en ce que** les éléments de nettoyage sont des nervures en forme de tranchants.

2. Ensemble de rouleaux selon la revendication 1, **caractérisé en ce que** les éléments de nettoyage (26, 26' ; 46, 46') sont écartés les uns des autres dans la direction circonférentielle du rouleau de nettoyage (20 ; 40).

3. Ensemble de rouleaux selon la revendication 1, **caractérisé en ce que** les éléments de nettoyage (26, 28 ; 46, 48) sont disposés avec un décalage radial dans la direction axiale du rouleau de nettoyage (20 ; 40).

4. Ensemble de rouleaux selon la revendication 1, **caractérisé en ce que** les protubérances dans le modèle de gaufrage sont agencées en forme d'échiquier.
